# EUROPÄISCHE PATENTSCHRIFT

(11) **EP 3 034 760 B1**
(45) Veröffentlichungstag und Bekanntmachung des Hinweises auf die Patenterteilung: **27.06.2018**
(21) Anmeldenummer: 14198700.8
(22) Anmeldetag: 17.12.2014
(51) Int. Cl.: E05F 15/608

(54) **KARUSSELLTÜRANORDNUNG**
REVOLVING DOOR ASSEMBLY
SYSTÈME DE PORTE À TAMBOUR

(43) Veröffentlichungstag der Anmeldung: 22.06.2016
(73) Patentinhaber: dormakaba Deutschland GmbH, 58256 Ennepetal (DE)
(72) Erfinder: Fabri, Daniel, 58256 Ennepetal (DE); Busch, Sven, 58256 Ennepetal (DE)
(74) Vertreter: Balder IP Law, S.L.

(56) Entgegenhaltungen:
- EP-A2- 2 754 821
- EP-A2- 2 754 823
- EP-A2- 2 755 305

## Beschreibung

Die Erfindung betrifft eine Karusselltüranordnung mit einem kompakten, leicht zu montierendem elektrischen Antrieb.
Bekannt sind Karusselltürantriebe die einen Asynchronmotor mit nachgeschaltetem Getriebe aufweisen. Hierbei kommt typischer Weise ein mehrstufiges Getriebe (Schneckenradgetriebe, Zahnriemenstufen) zum Einsatz. Zum Antreiben des Drehkreuzes wird eine Vielzahnwelle genutzt, die fest mit der Antriebseinheit verbunden ist. Dieses Antriebssystem wird zuerst in die Deckenkonstruktion eingebaut. Anschließend wird das Drehkreuz inklusive der Türflügel montiert. Nachteilig an dieser Ausführung ist, dass durch die feststehende Antriebswelle eine Montagereihenfolge eingehalten werden muss. Beim Austausch einer defekten Antriebseinheit müssen in umgekehrter Reihenfolge die Bauteile demontiert werden. Nachteilig ist also daran, dass für den Austausch einer defekten Antriebseinheit das komplette Drehkreuz demontiert werden muss.
Es sind ferner Direktantriebe für Karusselltüren bekannt, welche auf ein Getriebe verzichten.
Derartige Direktantriebe sind beispielsweise in EP2754823A2 oder EP2754821A2 bekannt.
Es ist Aufgabe vorliegender Erfindung eine Karusselltüranordnung anzugeben, die bei kostengünstiger Herstellung einen kompakten Antrieb umfasst und mit geringem Aufwand montierbar und demontierbar ist.
Die Lösung der Aufgabe erfolgt durch die Merkmale der unabhängigen Ansprüche. Die abhängigen Ansprüche haben vorteilhafte Ausgestaltungen der Erfindung zum Gegenstand.
Somit wird die Aufgabe gelöst durch eine Karusselltüranordnung für ein Drehkreuz. Das Drehkreuz umfasst zumindest zwei Türflügel und ist um eine Drehachse drehbar, wobei entlang der Drehachse eine Axialrichtung und senkrecht zur Axialrichtung eine Radialrichtung definiert sind. Die Karusselltüranordnung umfasst einen elektrischen Antrieb, ausgebildet als elektronisch kommutierter Vielpolmotor mit einem Stator umfassend ein Statorblechpaket und mehrere Spulen, und einem Rotor umfassend ein Rotorblechpaket und mehrere Permanentmagneten. Der Rotor ist koaxial zur Drehachse anordbar und mit dem Drehkreuz zum direkten, getriebelosen Antrieb verbindbar. Ferner umfasst die Karusselltüranordnung eine Adaptereinheit mit (i) zumindest einem Deckenbefestigungselement zum Befestigen der Adaptereinheit an einer Deckenkonstruktion, (ii) Fixierungselementen zum Fixieren von Unterdeckenelementen an der Adaptereinheit, und (iii) zumindest einem Antriebsbefestigungselement zum Befestigen des Antriebs an der Adaptereinheit.

Das Drehkreuz einer Karusselltür umfasst üblicherweise mehrere Türflügel, die sternförmig zur Drehachse angeordnet sind. Der erfindungsgemäße Antrieb, ausgebildet als Vielpolmotor, weist einen Stator mit einer gewissen Spulenanzahl und einen Rotor auf. Der Rotor umfasst ein Rotorblechpaket, das auf einer Rotorscheibe montiert ist. Ebenso umfasst der Stator eine Statorscheibe, wobei auf der Statorscheibe ein Statorblechpaket montiert ist. Die Statorscheibe kann aus mehreren Scheibenblechen zusammengesetzt sein. Die Statorscheibe und die Rotorscheibe liegen gegenüber, so dass zwischen den beiden Scheiben die Statorblechpakete und die Rotorblechpakete angeordnet sind. Im Rotor sind radial innen am Rotorblechpacket mehrere Permanentmagneten angeordnet.

Die gesamte Adaptereinheit kann vor der Montage des Antriebs an der Deckenkonstruktion befestigt werden. Die Deckenkonstruktion umfasst beispielsweise zwei Träger. Über entsprechend zwei Deckenbefestigungselemente wird die Adaptereinheit an diesen beiden Trägern befestigt. Dabei kann die Adaptereinheit noch vor der Montage des Antriebs in zumindest einer Ebene lagegenau positioniert werden. Beispielsweise weist die Deckenkonstruktion Nuten auf. In diesen Nuten sind Nutsteine geführt. An den Nutsteinen werden die Deckenbefestigungselemente angeschraubt.

Im Stand der Technik werden bei den Karusselltüren die Unterdeckenelemente in einer bestimmten Reihenfolge in eine entsprechende Deckenhalterung eingefädelt. Nachteilig daran ist, dass diese Montagereihenfolge eingehalten werden muss und das einzelne Unterdeckenelement nicht einzeln demontiert werden kann. Erfindungsgemäß befinden sich an der Adaptereinheit einzelne Fixierungselemente. An jedem Fixierungselement kann ein Unterdeckenelement fixiert werden. An seiner radialen Innenseite ist somit das einzelne Unterdeckenelement jeweils an einem Fixierungselement fixiert. Dies ermöglicht eine Montage und Demontage einzelner Unterdeckenelemente. Dadurch sind einzelne Bestandteile des Antriebs zugänglich, ohne dass alle Unterdeckenelemente demontiert werden müssen.

Erst nachdem die Adaptereinheit über die Deckenbefestigungselemente mit der Deckenkonstruktion verbunden ist, wird der Antrieb von unten an die Adaptereinheit gehoben. Zur Verbindung zwischen Adaptereinheit und Antrieb ist zumindest ein Antriebsbefestigungselement vorgesehen. Da bereits die Adaptereinheit lagegenau bezüglich der Deckenkonstruktion befestigt ist, muss die gesamte, schwere Einheit aus Antrieb und Adaptereinheit nicht mehr verschoben werden. Das zumindest eine Antriebsbefestigungselement ist insbesondere so ausgebildet, dass eine vordefinierte und exakte Positionierung zwischen Antrieb und Adaptereinheit gegeben ist.
Die Adaptereinheit ist vorteilhafterweise mehrteilig aufgebaut und umfasst hierzu eine Adapterplatte. An dieser Adapterplatte ist das zumindest eine Deckenbefestigungselement, beispielsweise in Form eines Winkels, befestigt. Des Weiteren befinden sich die mehreren Fixierungselemente an der Adapterplatte. Die Fixierungselemente sind insbesondere am radial äußeren Umfang der Adapterplatte verteilt.
Im montierten Zustand liegt der Stator vorteilhafterweise an der Unterseite der Adapterplatte an. Die Adapterplatte deckt somit die Oberseite des Stators ab. An der Oberseite des Stators kann zumindest ein Stecker angeordnet sein, um den Stator zu kontaktieren. Vorteilhafterweise ist in der Adapterplatte eine entsprechende Aussparung vorgesehen, so dass der Stecker von oben durch die Aussparung hindurch zugänglich ist.

Das einzelne Fixierungselement umfasst eine schwenkbare oder eine verschiebbare Auflage. Diese Auflage ist so verschiebbar oder verschwenkbar, dass das einzelne Unterdeckenelement von unten eingesetzt und durch entsprechendes Verschwenken oder Verschieben der Auflage fixiert wird. Das Unterdeckenelement liegt sodann auf der Auflage auf.
Die Auflage kann entweder genau ein Unterdeckenelement tragen oder die Auflage ist zwischen zwei Unterdeckenelementen angeordnet, so dass jeweils zwei Unterdeckenelemente auf einer Auflage aufliegen. Die Auflage ist beispielsweise über einen Bolzen oder eine Schraube mit dem Grundkörper des Fixierungselementes verbunden. Dadurch ist die Auflage verschwenkbar. Alternativ dazu ist es auch möglich, dass die Auflage in einen Schlitz des Grundkörpers einschiebbar und herausziehbar ist. Des Weiteren ist es möglich, die Auflage über ein entsprechendes Gelenk mit dem Grundkörper des Fixierungselementes zu verbinden. In all diesen Varianten ist es möglich, das einzelne Unterdeckenelement separat zu montieren und zu demontieren. Das einzelne Fixierungselement umfasst einen Aushebeschutz. Dieser Aushebeschutz ist gegenüber der Auflage angeordnet. Das Unterdeckenelement ist zwischen dem Aushebeschutz und der Auflage angeordnet. Dieser Aushebeschutz ist notwendig, damit eine etwaige Verriegelung der Tür nicht manipuliert werden kann. Die Verriegelungseinheit des Drehkreuzes befindet sich oftmals in der geschlossenen Karusselltürdecke, d.h., oberhalb der Unterdecke. Die Fixierungselemente mit dem Aushebeschutz stellen sicher, dass im Falle von Vandalismus die Unterdeckenelemente nicht angehoben werden können, wodurch eine Manipulation der Verriegelungseinheit vermieden wird.

Der Abstand zwischen Aushebeschutz und Auflage ist auf die entsprechende Dicke unterschiedlicher Unterdeckenelemente einstellbar. Insbesondere ist hierzu vorgesehen, dass der Aushebeschutz eine in den Grundkörper des Fixierungselementes eingeschraubte Schraube ist. Durch entsprechendes Ein- oder Ausschrauben kann somit der Abstand auf die entsprechende Dicke eingestellt werden. Alternativ zu Schraube kann auch ein federbelastetes Element in den Grundkörper eingesetzt werden. Insbesondere sollen hier Materialstärken zwischen 1 mm und 10 mm berücksichtigt werden. Dadurch sind verschiedenste Unterdeckenvarianten verwendbar. Des Weiteren gewährleistet die Einstellbarkeit, dass beim Vorhandensein von Zugluft die Unterdeckenelemente nicht klappern.
Zwischen dem Antrieb und der Adaptereinheit befindet sich vorteilhafterweise, zusätzlich zu dem Antriebsbefestigungselement, zumindest eine Vorfixiereinheit. Mittels dieser Vorfixiereinheit kann der Antrieb an der Adaptereinheit fixiert werden, noch bevor das Antriebsbefestigungselement gesetzt wird. Die Adaptereinheit ist relativ leichtbauend und kann von einem Mann problemlos an der Deckenkonstruktion befestigt werden. Die Vorfixiereinheit ermöglicht auch eine Ein-Mann-Montage des Antriebs an der Adaptereinheit. Der Antrieb muss lediglich von unten an die Adaptereinheit gehoben werden. Die Vorfixiereinheit ist so ausgebildet, dass der Antrieb einrastet. Daraufhin ist der Antrieb an der Adaptereinheit fixiert und die Antriebsbefestigungselemente, beispielsweise Schrauben, können gesetzt werden.
Die Vorfixiereinheit umfasst vorteilhafterweise einen Fortsatz und eine zum Fortsatz korrespondierende Ausnehmung. Der Fortsatz ist beispielsweise an der Adaptereinheit ausgebildet. Die korrespondierende Ausnehmung befindet sich im Stator des Antriebs. Alternativ ist es auch möglich, dass sich der Fortsatz am Stator des Antriebs befindet und dieser Fortsatz in eine entsprechende Ausnehmung in der Adaptereinheit eingesteckt wird. Zwischen Fortsatz und Ausnehmung ist eine Rast-, Klemm-, Steck- oder Hakenverbindung ausgebildet. Es versteht sich, dass es hier unterschiedlichste Ausgestaltungen für die Vorfixiereinheit gibt. Entscheidend ist, dass der Antrieb an der Adaptereinheit einrasten kann. Die Vorfixiereinheit muss im Betrieb keine Last tragen, da vor Inbetriebnahme das zumindest eine Antriebsbefestigungselement gesetzt wird.

Bevorzugt ist vorgesehen, dass das Antriebsbefestigungselement eine Verschraubung ist.

Bevorzugt ist die Karusselltüranordnung durch ein Verbindungselement, vorzugsweise eine Vielzahnwelle, gekennzeichnet. Das Verbindungselement dient zum drehfesten Verbinden des Rotors mit dem Drehkreuz an der Drehachse, wobei in der Adaptereinheit und im Stator Aussparungen vorgesehen sind und wobei durch die Aussparungen das Verbindungselement von oben in den Rotor und das Drehkreuz einschiebbar ist.

Bei herkömmlichen Karusselltüren wird das Drehkreuz über eine Vielzahnwelle, die fest mit der Antriebseinheit verbunden ist, angetrieben. Dieses Antriebssystem wird zuerst in die Deckenkonstruktion eingebaut, anschließend wird das Drehkreuz incl. der Türflügel montiert. Nachteilig an dieser Anordnung ist, dass durch die antriebsfeste Antriebswelle eine Montagereihenfolge eingehalten werden muss. Beim Austausch einer defekten Antriebseinheit müssen in umgekehrter Reihenfolge die Bauteile demontiert werden. So muss für den Austausch einer defekten Antriebseinheit das komplette Drehkreuz demontiert werden.

Im Rahmen der Erfindung ist vorteilhafterweise vorgesehen, dass ein Verbindungselement von oben durch die Adaptereinheit und durch den Stator in den Rotor eingesteckt wird. Hierzu weisen die Adaptereinheit und der Stator fluchtende Aussparungen auf. Durch diese Aussparungen kann das Verbindungselement, vorzugsweise eine Vielzahnwelle, von oben in den Rotor und somit auch in das Drehkreuz eingeschoben werden. In umgekehrter Reihenfolge kann das Verbindungselement nach oben herausgezogen werden. Dadurch kann der Antrieb zwischen der Adapterplatte und dem Drehkreuz herausgezogen werden. Eine Demontage des gesamten Drehkreuzes ist somit nicht mehr notwendig.

Zur Strom- und Datenübertragung zwischen dem drehenden Anteil der Karusselltür und dem feststehenden Anteil wird vorteilhafterweise ein Schleifringkörper verwendet. Dieser Schleifringkörper kann von oben in das eingesetzte Verbindungselement eingeschoben werden. Auch zum Austausch des Schleifringkörpers bedarf es keiner Demontage von Bauteilen, da die Aufnahme des Schleifringkörpers in das Verbindungselement integriert ist und von oben zugänglich ist.

Der Antrieb besitzt eine technische Oberfläche. Beim Einbau in die Karusselltür wird diese Oberfläche vorteilhafterweise durch eine sichtbare Abdeckscheibe verdeckt. Insbesondere ist die Abdeckscheibe mehrteilig und kann somit ohne Demontage des Drehkreuzes montiert und demontiert werden. Die mehrteilige Abdeckscheibe, die in der Regel eine beschichtete Oberfläche aufweist, kann als letzte Komponente der Karusselltür montiert werden. Somit ist eine Beschädigung der Oberfläche ausgeschlossen und die Möglichkeit der Austauschbarkeit gegeben. Vorzugsweise wird die Abdeckscheibe an den Fixierelementen befestigt.
Die Erfindung umfasst ferner ein Montageverfahren für die soeben beschriebene Karusselltüranordnung, gekennzeichnet durch die folgenden Schritte in gegebener Reihenfolge: (a) Befestigen der Adaptereinheit an der Deckenkonstruktion mittels des zumindest einen Deckenbefestigungselementes, (b) Befestigen des Antriebs an der Adaptereinheit mittels des zumindest einen Antriebsbefestigungselementes, und (c) Fixieren der Unterdeckenelemente an den Fixierungselementen. Dabei ist vorgesehen, dass zwischen Schritt a und b der Antrieb über die zumindest eine Vorfixiereinheit an der Adaptereinheit fixiert wird. Dabei ist weiterhin vorgesehen, dass durch Schwenken oder Verschieben der Auflage des jeweiligen Fixierungselementes das jeweilige Unterdeckenelement einzeln und unabhängig von den benachbarten Unterdeckenelementen montierbar und demontierbar ist.
Nachfolgend wird die Erfindung anhand der begleitenden Zeichnungen im Detail erläutert.
Dabei zeigen:
- Fig. 1: eine Karusselltür einer erfindungsgemäßen Karusselltüranordnung gemäß einem Ausführungsbeispiel,
- Fig. 2: die Karusseltüranordnung,
- Fig. 3: wesentliche Bestandteile der Karusselltüranordnung in einer Explosionsdarstellung,
- Fig. 4: das Fixierungselement der Adaptereinheit im Detail,
- Fig. 5: die Karusselltüranordnung in einer Ansicht von oben,
- Fig. 6, 7: zwei Montageschritte für die Karusselltüranordnung,
- Fig. 8: die Karusselltüranordnung in einer Ansicht von unten,
- Fig. 9: eine Variante der Karusselltüranordnung mit Leuchtring, und
- Fig. 10: eine Variante der Karusselltüranordnung mit mitdrehendem Leuchtring

Im Folgenden wird anhand der Fig. 1 bis 10 ein Ausführungsbeispiel einer erfindungsgemäßen Karusselltüranordnung 100 gemäß vorliegender Erfindung erläutert.

Fig. 1 zeigt eine isometrische Ansicht einer Karusselltür 1 der Karusselltüranordnung 100. Die Karusselltür 1 umfasst ein Drehkreuz 2. Dieses Drehkreuz 2 weist vier Türflügel 3 auf. Die Türflügel 3 sind jeweils um 90° zueinander abgewinkelt. Das Drehkreuz 2 ist um eine Drehachse 4 drehbar angeordnet. Die Drehachse 4 streckt sich in Axialrichtung 5. Senkrecht zur Axialrichtung 5 ist eine Radialrichtung 6 definiert. Um die Axialrichtung 5 ist eine Umfangsrichtung 7 definiert.

Auf dem Drehkreuz 2 ist ein Antrieb 8 angeordnet. Dieser Antrieb 8 ist als elektronisch kommutierter Vielpolmotor ausgebildet. Der Rotor 17 (s. Fig. 2) dieses Antriebs 8 ist koaxial zur Drehachse 4 mit dem Drehkreuz 2 verbunden. Dadurch ermöglicht der Antrieb 8 einen direkten und getriebelosen Antrieb des Drehkreuzes 2.

Fig. 2 zeigt einen Schnitt durch die Karusselltüranordnung 100. Von der Karusselltür 1 ist lediglich der Antrieb 8 gezeigt.

Der Antrieb 8 umfasst einen Stator 10 und den Rotor 17. Wie Fig. 1 zeigt, ist der Antrieb 8 über dem Drehkreuz 2 angeordnet. Dabei befindet sich der Rotor 17 zwischen dem Drehkreuz 2 und dem Stator 10.

Fig. 2 zeigt ein drehfest mit dem Rotor 17 verbundenes Verbindungselement 9, ausgebildet als Vielzahnwelle. Über dieses Verbindungselement 9 ist das Drehkreuz 2 drehfest mit dem Rotor 17 verbunden.

Der Stator 10 umfasst eine Statorscheibe 12. Am äußeren Umfang der Statorscheibe 12 ist ein Statorblechpaket 11 angeordnet. Auf diesem Statorblechpaket 11 stecken die einzelnen Spulen 13 des Stators 10.

Jede Spule umfasst einen Spulenkörper 14, beispielsweise aus Kunststoff. Auf diesem Spulenkörper 14 befinden sich die Wicklungen 15 der einzelnen Spule 13.

Der Rotor 17 umfasst eine Rotorscheibe 34. Diese Rotorscheibe 34 liegt der Statorscheibe 12 gegenüber. Zwischen den beiden Scheiben 34, 12 ist das Statorblechpaket mit den Spulen 13 angeordnet. Am äußeren Umfang der Rotorscheibe 34 ist ein Rotorblechpaket 18 angeordnet. Radial innerhalb des Rotorblechpaketes 18 sind auf dem Rotorblechpaket 18 mehrere Permanentmagneten 19 angeordnet.

Im Bereich der Drehachse 4 sind zwischen der Statorscheibe 12 und der Rotorscheibe 34 ein Axiallager 20 und ein Radiallager 21 ausgebildet. Im gezeigten Ausführungsbeispiel sind das Axiallager 20 und das Radiallager 21 als Gleitlager ausgebildet.

Der in Fig. 1 gezeigte Antrieb 8 ist Bestandteil der Karusselltüranordnung 100. Diese Karusselltüranordnung 100 ist im Schnitt in Fig. 2 gezeigt. Zur Karusselltüranordnung 100 zählt neben dem Antrieb 8 eine Adaptereinheit 101. Diese Adaptereinheit 101 wird zur Montage des Antriebs 8 an einer übergeordneten Deckenkonstruktion 103 verwendet. Im gezeigten Beispiel umfasst die Deckenkonstruktion 103 zwei parallele horizontale Träger.

Die Adaptereinheit 101 umfasst zumindest ein Deckenbefestigungselement 102. Dieses ist hier als rechtwinklig gebogener Winkel ausgebildet. Das Deckenbefestigungselement 102 wird über eine Verschraubung und entsprechende Nutsteine in den Profilen der Deckenkonstruktion 103 befestigt.

Die Adaptereinheit 101 umfasst ferner eine Adapterplatte 107. Mit dieser Adapterplatte 107 ist das Deckenbefestigungselement 102 fest verbunden, beispielsweise verschweißt.

Am Umfang der Adapterplatte 107 sind mehrere Fixierungselemente 104 der Adaptereinheit 101 befestigt. Diese Fixierungselemente 104 dienen jeweils zur Befestigung eines Unterdeckenelementes 105.

Die Adaptereinheit 101 umfasst ferner zumindest ein Antriebsbefestigungselement 106. Dieses ist hier als Verschraubung ausgebildet und dient zur Befestigung des Antriebs 8 an der Adaptereinheit 101, insbesondere an der Adapterplatte 107.

Fig. 2 und 3 zeigen bevorzugte Vorfixiereinheiten 110. Diese Vorfixiereinheiten 110 umfassen hier einen Schnapphaken. Dadurch ist es möglich, den Antrieb 8 von unten an die Adapterplatte 107 anzuheben. Dabei rasten die Vorfixiereinheiten 110 ein und der Antrieb 8 ist an der Adaptereinheit 110 vorfixiert. Daraufhin können die als Verschraubungen ausgebildeten Antriebsbefestigungselemente 106 gesetzt werden.

Ferner zeigt die Darstellung in Fig. 3 eine bevorzugte Anschlussaussparung 111 in der Adapterplatte 107. Über diese Anschlussaussparung 111 ist eine elektrische Kontaktierung, insbesondere ein Stecker, innerhalb des Antriebs 8 von oben zugänglich.

Fig. 4 zeigt im Detail eines der Fixierungselemente 104. Insbesondere den Darstellungen in den Fig. 5, 6 und 7 ist zu entnehmen, dass jeweils mit einem Fixierungselement 104 ein Unterdeckenelement 105 an der Adaptereinheit 101 befestigt wird. Der Übersichtlichkeit halber ist nur eines der zwölf Unterdeckenelemente 105 dargestellt.

Das Fixierungselement 104 gemäß Fig. 4 umfasst eine am Grundkörper befestigte Auflage 108. Diese Auflage 108 ist beispielsweise über eine Schraube am Grundkörper befestigt und kann verschwenkt werden. Der Auflage 108 ist ein Aushebeschutz 109 gegenüberliegend angeordnet. Der Aushebeschutz 109 ist in diesem Fall eine in den Grundkörper eingeschraubte Schraube. Je nach dem, wie weit der Aushebeschutz 109 eingeschraubt wird, verändert sich der Abstand zur Auflage 108. Dadurch können verschieden dicke Unterdeckenelemente 105 verwendet werden.

Insbesondere die schwenkbare Auflage 108 ermöglicht es, einzelne Unterdeckenelemente 105 separat zu montieren und zu demontieren.

Wie die Fig. 2, 5, 6, 7 und 8 zeigen, ist die untere Seite des Antriebs 8 mittels einer Abdeckscheibe 112 abgedeckt, um hier einen optisch ansprechenden Abschluss zu bilden. Insbesondere ist dabei vorgesehen, dass diese Abdeckscheibe 112 an der Adaptereinheit 101, beispielsweise an den Fixierungselementen 104, befestigt wird.

Fig. 5 zeigt mit den beiden Pfeilen, dass über eine entsprechende Ausbildung der Deckenbefestigungselemente 102 die Adaptereinheit 101 noch vor der Montage des Antriebs 8 in der Lage exakt positioniert werden kann. Dadurch ist es möglich, das relativ leichte Bauteil, die Adapterenheit 101, lagegenau zu fixieren. Erst dann wird der Antrieb 8 an der Adaptereinheit 101 befestigt.

Fig. 6 zeigt, dass durch die Adapterplatte 107 von oben das bereits beschriebene Verbindungselement 9 eingesteckt werden kann. Selbstverständlich kann dieses Verbindungselement 9 auch nach oben herausgezogen werden. Dadurch ist es möglich, den Antrieb 8 vom Drehkreuz 2 zu trennen, ohne das Drehkreuz 2 zu zerlegen.

Fig. 7 zeigt, dass in das Innere des Verbindungselementes 9 ein Schleifringkörper 113 eingesetzt werden kann. Dieser Schleifringkörper 113 dient zur Strom- und/oder Datenübertragung auf die drehenden Anteile der Karusselltüranordnung 100.

Fig. 8 zeigt nochmals zur Verdeutlichung die Unterseite der Adaptereinheit 101 mit montiertem Antrieb 8 und eingestecktem Verbindungselement 9. Bei der vollständigen Karusselltüranordnung 101 steckt dieses Verbindungselement 9 im oberen Ende des Drehkreuzes 2 (s. Fig. 1).

Fig. 9 zeigt, wie ein Leuchtring 114 an der Adaptereinheit 101, insbesondere an der Adapterplatte 107, befestigt werden kann. Unabhängig von der exakten Ausbildung des Antriebs 8 kann die Adapterplatte 107 etwas größer als der Antrieb 8 gestaltet werden. Dadurch ist es möglich, radial außerhalb des Antriebs 8 noch eine Beleuchtung, beispielsweise in Form des Leuchtrings 114 anzuordnen.

Fig. 10 zeigt einen Leuchtring 114, der an dem Rotorblechpaket 18 des Antriebs 8 befestigt ist und beim Betrieb der Karusselltür 1 mitdreht. Dieser Leuchtring 114 wird über den Schleifringkörper 113 mit Strom versorgt.

### Bezugszeichenliste

- 1: Karusselltür
- 2: Drehkreuz
- 3: Türflügel
- 4: Drehachse
- 5: Axialrichtung
- 6: Radialrichtung
- 7: Umfangsrichtung
- 8: Antrieb
- 9: Verbindungselement (Vielzahnwelle)
- 10: Stator
- 11: Statorblechpaket
- 12: Statorscheibe
- 13: Spulen
- 14: Spulenkörper
- 15: Wicklung
- 17: Rotor
- 18: Rotorblechpaket
- 19: Permanentmagneten
- 20: Axiallager
- 21: Radiallager
- 100: Karusselltüranordnung
- 101: Adaptereinheit
- 102: Deckenbefestigungselement
- 103: Deckenkonstruktion
- 104: Fixierungselement
- 105: Unterdeckenelemente
- 106: Antriebsbefestigungselemente
- 107: Adapterplatte
- 108: Auflage
- 109: Aushebeschutz
- 110: Vorfixiereinheit
- 111: Anschlussaussparung
- 112: Abdeckscheibe
- 113: Schleifringkörper
- 114: Leuchtring

## Patentansprüche

1. Karusselltüranordnung (100) für ein Drehkreuz mit zumindest zwei Türflügeln, wobei das Drehkreuz (2) um eine Drehachse (4) drehbar ist, wobei entlang der Drehachse (4) eine Axialrichtung (5) und senkrecht zur Axialrichtung (5) eine Radialrichtung (6) definiert sind, umfassend
• einen elektrischen Antrieb, ausgebildet als elektronisch kommutierter Vielpolmotor mit einem Stator (10), umfassend ein Statorblechpaket (11) und mehrere Spulen (13), und einem Rotor (17), umfassend ein Rotorblechpaket (18) und mehrere Permanentmagneten (19), wobei der Rotor (17) koaxial zur Drehachse anordbar ist, und mit dem Drehkreuz (2) zum direkten, getriebelosen Antrieb (8) verbindbar ist,
• eine Adaptereinheit (101) mit
∘ zumindest einem Deckenbefestigungselement (102) zum Befestigen der Adaptereinheit (101) an einer Deckenkonstruktion (103),
∘ Fixierungselementen (104) zum Fixieren von Unterdeckenelementen (105) an der Adaptereinheit (101), und
∘ zumindest einem Antriebsbefestigungselement (106) zum Befestigen des Antriebs (8) an der Adaptereinheit (101).
**dadurch gekennzeichnet, dass** das einzelne Fixierungselement (104) eine schwenkbare oder verschiebbare Auflage (108) für das Unterdeckenelement (105) umfasst, wobei das einzelne Fixierungselement (104) einen Aushebeschutz (109) gegenüber der Auflage (108) umfasst, wobei das Unterdeckenelement (105) zwischen Aushebeschutz (109) und Auflage (108) einsetzbar ist und der Abstand zwischen Aushebeschutz (109) und Auflage (108) auf unterschiedliche Dicken des Unterdeckenelements (105) einstellbar ist.

2. Karusselltüranordnung nach Anspruch 1, **dadurch gekennzeichnet, dass** die Adaptereinheit (101) eine Adapterplatte (107) umfasst, wobei das zumindest eine Deckenbefestigungselement (102) und die Fixierungselemente (104) fest mit der Adapterplatte (107) verbunden sind.

3. Karusselltüranordnung nach einem der vorhergehenden Ansprüche, **dadurch gekennzeichnet, dass** der Stator (10) im montierten Zustand an der Unterseite der Adapterplatte (107) anliegt.

4. Karusselltüranordnung nach einem der vorhergehenden Ansprüche, **dadurch gekennzeichnet, dass** zwischen dem Antrieb (8) und der Adaptereinheit (101) zumindest eine Vorfixiereinheit (110) vorgesehen ist, wobei mittels der Vorfixiereinheit (110) der Antrieb an der Adaptereinheit (101) fixierbar ist, bevor das Antriebsbefestigungselement (106) gesetzt ist.

5. Karusselltüranordnung nach Anspruch 4, **dadurch gekennzeichnet, dass** die Vorfixiereinheit (110) einen Fortsatz und eine zum Fortsatz korrespondierende Ausnehmung umfasst, wobei zwischen Fortsatz und Ausnehmung eine Rast-, Klemm-, Steck-, oder Hackenverbindung ausgebildet ist.

6. Karusselltüranordnung nach einem der vorhergehenden Ansprüche, **dadurch gekennzeichnet, dass** das Antriebsbefestigungselement (106) eine Verschraubung ist.

7. Karusselltüranordnung nach einem der vorhergehenden Ansprüche, **gekennzeichnet durch** ein Verbindungselement (9), vorzugsweise eine Vielzahlwelle, zum drehfesten Verbinden des Rotors (17) mit dem Drehkreuz (2) an der Drehachse (4), wobei in der Adaptereinheit (101) und im Stator (10) Aussparungen vorgesehen sind, und wobei durch die Aussparungen das Verbindungselement (9) von oben in den Rotor (17) und das Drehkreuz (2) einschiebbar ist.

8. Karusselltüranordnung nach einem der vorhergehenden Ansprüche, **gekennzeichnet durch** eine, vorzugsweise mehrteilige, unter dem Rotor (17) angeordnete Abdeckscheibe (112), die an der Adaptereinheit (101) befestigt ist.

9. Montageverfahren für eine Karusselltüranordnung nach einem der vorhergehenden Ansprüche, mit den folgenden Schritten in gegebener Reihenfolge:
a. Befestigen der Adaptereinheit (101) an der Deckenkonstruktion (103) mittels des zumindest einen Deckenbefestigungselementes (102),
b. Befestigen des Antriebs (8) an der Adaptereinheit (101) mittels des zumindest einen Antriebsbefestigungselementes (106), und
c. Fixieren der Unterdeckenelemente (105) an den Fixierungselementen (104), wobei zwischen Schritt a. und b. der Antrieb (8) über die zumindest eine Vorfixiereinheit (110) an der Adaptereinheit (101) fixiert wird, **dadurch gekennzeichnet, dass** durch Schwenken oder Verschieben der Auflage (108) des jeweiligen Fixierungselementes (104) das jeweilige Unterdeckenelement (105) einzeln und unabhängig von den benachbarten Unterdeckenelementen (105) montierbar und demontierbar ist.

## Claims

1. A revolving door assembly (100) for a turnstile having at least two door leaves, wherein the turnstile (2) is rotatable about an axis of rotation (4), wherein are defined an axial direction (5) along the axis of rotation (4) and a radial direction (6) vertically with regard to the axial direction (5), comprising
• an electrical drive, configured as an electronically commuted multi-pole motor having a stator (10) comprising a laminated stator core (11) and several coils (13), and a rotor (17) comprising a laminated rotor core (18), and several permanent magnets (19), wherein the rotor (17) is arrangeable coaxially with regard to the axis of rotation, and connectable to the turnstile (2) for a direct gear-less drive (8),
• an adapter unit (101) having
∘ at least one ceiling attachment element (102) for attaching the adapter unit (101) to a ceiling structure (103),
∘ affixing elements (104) for affixing of counter-ceiling elements (105) to the adapter unit (101), and
∘ at least one drive attachment element (106) for attaching the drive (8) to the adapter unit (101),
**characterized in that** the individual affixing element (104) comprises a pivotable or displaceable support (108) for the counter-ceiling element (105), wherein the individual affixing element (104) comprises a lift-off protection (109) with regard to the support (108), wherein the counter-ceiling element (105) is insertable between the lift-off protection (109) and the support (108), and the distance between the lift-off protection (109) and the support (108) is adjustable to different thicknesses of the counter-ceiling element (105).

2. The revolving door assembly according to claim 1, **characterized in that** the adapter unit (101) comprises an adapter plate (107), wherein the at least one ceiling attachment element (102) and the affixing elements (104) are firmly connected to the adapter plate (107).

3. The revolving door assembly according to any of the preceding claims, **characterized in that,** in the mounted condition, the stator (10) abuts against the underside of the adapter plate (107).

4. The revolving door assembly according to any of the preceding claims, **characterized in that** at least one pre-affixing unit (110) is provided between the drive (8) and the adapter unit (101), wherein the drive is fixable to the adapter unit (101) by means of the pre-affixing unit (110) prior to putting in place the drive attachment element (106).

5. The revolving door assembly according to claim 4, **characterized in that** the pre-affixing unit (110) comprises a prolongation and a recess corresponding to the prolongation, wherein a latching, clamping, plug-in or hook connection is configured between the prolongation and the recess.

6. The revolving door assembly according to any of the preceding claims, **characterized in that** the drive attachment element (106) is a screw connection.

7. The revolving door assembly according to any of the preceding claims, **characterized by** a connecting element (9), preferably an involute gearing, for torque-proof connecting the rotor (17) with the turnstile (2) to the axis of rotation (4), wherein cavities are provided in the adapter unit (101) and in the stator (10), and wherein the connecting element (9) is insertable from the top through the cavities into the rotor (17) and into the turnstile (2).

8. The revolving door assembly according to any of the preceding claims, **characterized by** preferably a multi-part covering disc (112), which is disposed below the rotor (17) and attached to the adapter unit (101).

9. A mounting method for a revolving door assembly according to any of the preceding claims, having the following steps in a given sequence:
a. attaching the adapter unit (101) to the ceiling structure (103) by means of the at least one ceiling attachment element (102),
b. attaching the drive (8) to the adapter unit (101) by means of the at least one drive attachment element (106), and
c. affixing the counter-ceiling element (105) to the affixing elements (104),
wherein, between step a. and b., the drive (8) is affixed to the adapter unit (101) via the at least one pre-affixing unit (110), **characterized in that,** by pivoting or displacing the support (108) of the respective affixing element (104), the respective counter-ceiling element (105) is mountable and dismountable individually and independently of the neighbouring counter-ceiling elements.

## Revendications

1. Agencement de porte tambour (100) pour un tourniquet ayant au moins deux vantaux de porte, le tourniquet (2) étant rotatif autour d'un axe de rotation (4), dans lequel sont définies le long de l'axe de rotation (4) une direction axiale (5) et verticalement par rapport à la direction axiale (5) une direction radiale (6), comportant
• un entraînement électrique, aménagé comme moteur à pôles multiples commutant électroniquement avec un stator (10) comportant un empilage de tôles de stator (11) et plusieurs bobines (13), et un rotor (17) comportant un empilage de tôles de rotor (18) et plusieurs aimants permanents (19), le rotor (17) étant aménageable coaxialement par rapport à axe de rotation et connectable au tourniquet (2) pour l'entraînement direct sans engrenages (8),
• une unité adaptateur (101) avec
∘ au moins un élément d'attachement au plafond (102) pour attacher l'unité adaptateur (101) sur une structure de plafond (103),
∘ des éléments de fixation (104) pour fixer des éléments de plafond suspendu (105) sur l'unité d'adaptateur (101), et
∘ au moins un élément d'attachement d'entraînement (106) pour attacher l'entraînement (8) sur l'unité d'adaptateur (101),
**caractérisé en ce que** l'élément de fixation individuel (104) comporte un support (108) pivotable ou déplaçable pour l'élément de plafond suspendu (105), l'élément de fixation (104) individuel comportant une protection contre l'enlèvement (109) par rapport au support (108), l'élément de plafond suspendu (105) pouvant être introduit entre la protection contre l'enlèvement (109) et le support (108), et la distance entre la protection contre l'enlèvement (109) et le support (108) étant ajustable à des épaisseurs différentes de l'élément de plafond suspendu (105).

2. Agencement de porte tambour selon la revendication 1, **caractérisé en ce que** l'unité d'adaptateur (101) comporte une plaque d'adaptateur (107), ledit au moins un élément de plafond suspendu (105) et les éléments de fixation (104) étant fermement connectés à la plaque d'adaptateur (107).

3. Agencement de porte tambour selon l'une des revendications précédentes, **caractérisé en ce que,** dans la condition installée, le stator (10) est appliqué contre la face inférieure de la plaque d'adaptateur (107).

4. Agencement de porte tambour selon l'une des revendications précédentes, **caractérisé en ce que,** entre l'entraînement (8) et l'unité d'adaptateur (101), au moins une unité de fixation initiale (110) est prévue, au moyen de l'unité de fixation initiale (110) l'entraînement étant fixable sur unité d'adaptateur (101) avant de mettre en place l'élément d'attachement de l'entraînement (106).

5. Agencement de porte tambour selon la revendication 4, **caractérisé en ce que** l'unité de fixation initiale (110) comporte une prolongation et une cavité correspondant à la prolongation, une connexion par encastrement, par serrage, par fiche ou par crochet étant aménagée entre la prolongation et la cavité.

6. Agencement de porte tambour selon l'une des revendications précédentes, **caractérisé en ce que** l'élément d'attachement d'entraînement (106) consiste en un vissage.

7. Agencement de porte tambour selon l'une des revendications précédentes, **caractérisé par** un élément de connexion (9), de préférence un arbre à dents multiples pour la connexion du rotor (17) avec le tourniquet (2) sur l'axe de rotation (4) de façon à résister à la rotation, des évidements étant prévus dans l'unité d'adaptateur (101) et dans le stator (10), et élément de connexion (9) étant insérable à travers les évidements par le haut dans le rotor (17) et le tourniquet (2).

8. Agencement de porte tambour selon l'une des revendications précédentes, **caractérisé par** une plaque de recouvrement (112) de préférence en plusieurs parts agencée en-dessous du rotor (17) et laquelle est attache à l'unité d'adaptateur (101).

9. Procédé de montage pour un agencement de porte tambour selon l'une des revendications précédentes avec les étapes suivantes dans un ordre donné :
a. attacher l'unité adaptateur (101) sur la structure de plafond (103) au moyen dudit au moins un élément d'attachement au plafond (102),
b. attacher l'entraînement (8) sur l'unité d'adaptateur (101) au moyen dudit au moins un élément attachement d'entraînement (106), et
c. fixer les éléments de plafond suspendu (105) sur les éléments de fixation (104),
dans lequel entre l'étape a. et b., l'entraînement (8) est fixé par l'intermédiaire de ladite au moins une unité de fixation initiale (110) sur l'unité d'adaptateur (101), **caractérisé en ce que** par pivoter ou déplacer le support (108) de l'élément de fixation (104) respectif, l'élément de plafond suspendu (105) respectif est montable ou démontable individuellement et indépendamment des éléments de plafond suspendu (105) avoisinants.
